# EUROPÄISCHE PATENTSCHRIFT

(11) **EP 2 524 578 B1**
(45) Veröffentlichungstag und Bekanntmachung des Hinweises auf die Patenterteilung: **22.06.2016**
(21) Anmeldenummer: 11772972.3
(22) Anmeldetag: 20.10.2011
(51) Int. Cl.: H05B 37/02

(54) **GERÄT FÜR EINE LAMPENANWENDUNG UND VERFAHREN ZUR ANSTEUERUNG DES GERÄTS**
APPARATUS FOR USE IN A LAMP, AND METHOD FOR CONTROLLING SAID APPARATUS
APPAREIL DESTINÉ À ÊTRE UTILISÉ POUR UNE LAMPE ET PROCÉDÉ DE COMMANDE DE CET APPAREIL

(30) Priorität: 21.10.2010 DE 102010042724
(43) Veröffentlichungstag der Anmeldung: 21.11.2012
(73) Patentinhaber: OSRAM GmbH, 80807 München (DE)
(72) Erfinder: SCHNEIDER, Matthias, 83278 Traunstein (DE)
(86) Internationale Anmeldenummer: PCT/EP2011/068333
(87) Internationale Veröffentlichungsnummer: WO 2012/052510

(56) Entgegenhaltungen:
- EP-A2- 1 578 176
- WO-A2-02/082283
- US-A1- 2009 309 512
- LUGER S ET AL: "BELEUCHTUNG WIRD BUSFAEHIG", ELEKTRONIK, IRL PRESS LIMITED, DE, Bd. 41, Nr. 26, 22. Dezember 1992 (1992-12-22), Seiten 26-30, XP000327405, ISSN: 0013-5658

## Beschreibung

Die Erfindung betrifft ein Gerät für eine Lampenanwendung und ein Verfahren zur Ansteuerung des Geräts.

Bekannt ist ein sog. DALI-Standard (Digital Adressable Lighting Interface, DIN EN 60929).

DALI ist ein Steuerprotokoll zur Steuerung digitaler, lichttechnischer Betriebsgeräte in Gebäuden (z.B. elektronischer Transformatoren, elektronischer Vorschaltgeräte (EVGs), elektronischer Leistungsdimmer, etc.). Jedes Betriebsgerät, das über eine DALI-Schnittstelle verfügt, kann über DALI-Kurzadressen einzeln angesteuert werden. Durch einen bidirektionalen Datenaustausch kann ein DALI-Steuergerät bzw. ein DALI-Gateway den Status von Leuchtmitteln bzw. von Betriebsgeräten einer Leuchte abfragen bzw. den Zustand setzen.

DALI verwendet ein serielles, asynchrones Datenprotokoll mit einer Übertragungsrate von 1200 Bit/s. Die Steuerleitung ist galvanisch getrennt und polaritätsfrei (verpolungssicher). Die Leitungen können in fast beliebigen Topologien, also Stern-, Linien- oder Baumstrukturen verlegt werden. Eine ringförmige Verbindung von Komponenten ist jedoch zu vermeiden. Die Leitungslänge zwischen zwei Systemteilnehmern ist (abhängig vom Leitungsquerschnitt) auf maximal 300 Meter begrenzt. Es sind keine Abschlusswiderstände am Ende einer Leitung notwendig.

[EP 1 578 176 A2] betrifft ein integriertes System zur Überwachung und Steuerung von Leuchtstoffröhren, bei dem mehrere Lampen (Beleuchtungseinheiten zusammen mit Notfallleuchten) über ein gemeinsam genutztes Bussystem an eine Steuereinheit angeschlossen sind. Das System kann unterschiedlich konfiguriert werden, beispielsweise zum Betrieb einer Gruppe von Lampen mit Hilfe einer zentral angeordneten Fernsteuerung.

[LUGER S ET AL. "BELEUCHTUNG WIRD BUSFAEHIG", XP000327405] betrifft ein Gebäudeleitsystem auf Basis eines digitalen Bussystems, an das mittels jeweils eines elektronischen Vorschaltgerätes (EVG) mehrere Lampen anschließbar und mit einer zentralen Steuerung verbindbar sind.

[WO 02/082283 A2] betrifft eine digital adressierbare "Lightning Interface Bridge" welche zwischen einem Personalcomputer und einer DALI- Schnittstelle (Digital Adressable Lightning Interface) angeordnet ist. Dabei umfasst die DALI-Bridge eine computerkonforme I/O-Schnittstelle sowie einen Digitalprozessor, mittels dem die zwischen Personalcomputer und DALI-System auszutauschenden Signale und Protokolle entsprechend konvertierbar sind.

[US 2009/0309512 A1] betrifft das Konzept von Prioritäten im Rahmen der DALI-Technologie. Ein hierzu in einem Kontrollgerät verwendetes Schaltgerät weist zwei Eingänge auf, an die jeweils ein DALI-Bus anschließbar ist. Des Weiteren ist ein Ausgang vorgesehen, an dem ein weiterer DALI-Bus anschließbar ist. Eine Datenverarbeitungseinheit ordnet den über die beiden Eingänge eingehenden Signalen basierend auf vorbestimmten Kriterien Prioritäten zu, wobei die Signale in Abhängigkeit der jeweils zugeordneten Prioritäten über den Ausgang des Schaltgerätes an elektronische Vorschaltgeräte weitergeleitet werden.

Ein DALI-Steuergerät umfassend z.B. einen Taster, einen Bewegungsmelder oder einen Lichtsensor kann in eine Leuchte integriert werden, die als Einzelleuchte betreibbar ist. Hierbei ist es von Nachteil, dass eine solche Leuchte mit eigenem DALI-Steuergerät nicht anhand eines separaten, z.B. zentral angeordneten zusätzlichen DALI-Steuergeräts betrieben werden kann.

Die **Aufgabe** der Erfindung besteht darin, die vorstehend genannten Nachteile zu vermeiden und insbesondere eine Möglichkeit zu schaffen, bei der ein Gerät, z.B. eine Leuchte, mit einem DALI-Steuergerät alternativ auch von einem zentralen DALI-Steuergerät betrieben werden kann.

Diese Aufgabe wird gemäß den Merkmalen der unabhängigen Patentansprüche gelöst. Weiterbildungen der Erfindung ergeben sich auch aus den abhängigen Ansprüchen.

Zur Lösung der Aufgabe wird ein Gerät für eine Lampenanwendung angegeben
- mit einem Bussystem zur Ansteuerung mindestens eines elektronischen Betriebsgeräts,
- mit einer Stromversorgung zur Versorgung des Bussystems,
- wobei die Stromversorgung abschaltbar ist, wenn das Bussystem über ein externes Signal angesteuert wird.

Die Stromversorgung kann abgeschaltet (z.B. von dem Bussystem getrennt) werden, sobald das Bussystem über ein externes Signal angesteuert wird.

Das elektronische Betriebsgerät (auch bezeichnet als elektronisches Vorschaltgerät) dient zur Ansteuerung mindestens eines Leuchtmittels, insbesondere mindestens einer Lampe, z.B. einer Leuchtstofflampe, eines Halbleiterleuchtelements, etc.

Hierbei ist es von Vorteil, dass anhand des Geräts ein autarker Betriebsmodus ohne externes Signal als auch ein Betriebsmodus über das externe Signal möglich ist. Bei dem externen Signal handelt es sich vorzugsweise um ein Bussignal von einem separaten Steuergerät.

Eine Weiterbildung ist es, dass das externe Signal detektierbar ist während eines Zeitintervalls in dem die Stromversorgung abgeschaltet ist.

Eine andere Weiterbildung ist es, dass das Bussystem über eine Trennungseinheit, insbesondere einen Gleichrichter, mit einem Anschluss verbunden ist, an den das externe Signal anlegbar ist.

Insbesondere ist es eine Weiterbildung, dass das externe Signal detektierbar ist über einen Detektionseinheit, die mit dem externen Signal verbunden ist, wobei das externe Signal und das Bussystem über die Trennungseinheit verbunden sind.

Bei der Detektionseinheit handelt es sich beispielsweise um einen Gleichrichter, der mit der Stromversorgung verbunden ist, so dass von der Stromversorgung das externe Signal detektiert werden kann.

Auch ist es eine Weiterbildung, dass das Gerät ein Steuergerät aufweist zur Ansteuerung des mindestens einen elektronischen Betriebsgeräts.

Ferner ist es eine Weiterbildung, dass das Steuergerät mindestens ein Eingabemittel und/oder mindestens einen Sensor aufweist.

Bei dem Eingabemittel kann es sich z.B. um einen Taster oder einen Schalter handeln. Bei dem Sensor kann es sich um einen Bewegungsmelder oder um einen Helligkeitssensor handeln.

Im Rahmen einer zusätzlichen Weiterbildung ist das Bussystem ein DALI-System, bei dem das externe Signal ein DALI-Signal eines separaten DALI-Steuergeräts ist.

Insbesondere stammt das externe Signal von einem separat zu dem Gerät angeordneten DALI-Steuergerät. Beispielsweise kann es sich hierbei um ein zentrales Lichtsteuersystem handeln, an das das Gerät anschließbar ist und über das das Gerät bzw. das mindestens eine elektronische Betriebsgerät steuerbar ist.

Eine nächste Weiterbildung besteht darin, dass das Gerät eine Leuchte ist.

Insbesondere weist die Leuchte mindestens ein elektronisches Betriebsgerät auf, das von dem DALI-Steuergerät ansteuerbar ist.

Die vorstehend genannte Aufgabe wird auch gelöst mittels eines Verfahrens zur Ansteuerung eines Geräts für eine Lampenanwendung, bei dem eine Stromversorgung abgeschaltet wird, falls an einem Bussystem des Geräts ein externes Signal detektiert wird.

Eine Ausgestaltung ist es, dass das externe Signal detektiert wird, indem die Stromversorgung abgeschaltet wird und geprüft wird, ob das externe Signal anliegt.

Eine Ausführungsform besteht darin, dass, sofern das externe Signal nicht anliegt, die Stromversorgung wieder eingeschaltet wird und eine vorgegebene Zeitdauer abgewartet wird ehe die Stromversorgung erneut abgeschaltet wird und geprüft wird, ob das externe Signal anliegt.

Eine nächste Ausgestaltung ist es, dass die Stromversorgung abgeschaltet bleibt sofern das externe Signal anliegt.

Auch ist es eine Ausgestaltung, dass bei einem Ausfall des externen Signals die Stromversorgung eingeschaltet wird.

Eine Weiterbildung besteht darin, dass das externe Signal direkt vor einer Trennungseinheit des Geräts detektiert wird.

Vor der Trennungseinheit bezieht sich auf die Seite der Trennungseinheit, die dem externen Signal zugewandt ist.

Ausführungsbeispiele der Erfindung werden nachfolgend anhand der Zeichnungen dargestellt und erläutert.

Es zeigen:
- Fig.1: ein Blockschaltbild einer Leuchte mit mindestens einem elektronischen Betriebsgerät, einem Steuergerät und einer Stromversorgung, die über einen DALI-Bus miteinander und über eine Trennungseinheit mit einem externen DALI-Bus verbunden sind;
- Fig.2: ein schematisches Ablaufdiagramm mit Schritten eines Verfahrens, um zu bestimmen, ob an dem in Fig.1 gezeigten externen DALI-Bus eine Spannung anliegt.

**Fig.1** zeigt ein Blockschaltbild einer Leuchte 101 mit mindestens einem elektronischen Betriebsgerät 102, das mindestens eine Lampe (nicht in Fig.1 dargestellt) ansteuert. Insbesondere können mehrere elektronische Betriebsgeräte für mehrere Lampen vorgesehen sein.

Die Leuchte 101 weist ferner eine DALI-Stromversorgung 103 für das DALI-System auf. Weiterhin weist die Leuchte 101 ein DALI-Steuergerät 104 auf, das mit der DALI-Stromversorgung 103 und mit dem mindestens einen elektronischen Betriebsgerät 102 über zwei Leitungen, nachfolgend bezeichnet als DALI-Bus 105 verbunden ist. Das DALI-Steuergerät 104 kann Taster, Schalter oder Sensoren (z.B. Bewegungsmelder, Helligkeitsensor) aufweisen. Weiterhin kann das DALI-Steuergerät 104 die elektronischen Betriebsgeräte über den DALI-Bus 105 ansteuern.

Die so beschriebene Leuchte kann autark z.B. als Einzelleuchte eingesetzt werden.

Die Leuchte 101 kann aber auch in eine übergeordnete oder zentrale Lichtsteuerung, die ebenfalls über ein DALI-System verfügt, integriert werden. Hierzu wird die Leuchte 101 um eine Trennungseinheit 106 erweitert, die zwischen dem DALI-Bus 105 und einem DALI-Bus 107 angeordnet ist. Der DALI-Bus 107 ist mit einer externen DALI-Steuereinheit (nicht in Fig.1 dargestellt), z.B. für eine zentrale Gebäudesteuerung, verbunden. Bei der Trennungseinheit 106 kann es sich z.B. um einen Gleichrichter (z.B. einen Brückengleichrichter). Insbesondere kann der (Brücken-)Gleichrichter aus 4 Schottky-Dioden aufgebaut sein, um einen Spannungsverlust gering zu halten.

Die DALI-Stromversorgung 103 speist nur solange den DALI-Bus 105 wie keine Spannung an dem DALI-Bus 107 anliegt. Die notwendige Information zur Abschaltung der DALI-Stromversorgung 103 wird gewonnen, indem zu vorgegebenen Zeitpunkten (z.B. periodisch) die DALI-Stromversorgung 103 kurz abgeschaltet wird und ggf. von der DALI-Stromversorgung 103 oder der DALI-Steuerung 104 die Spannung an dem DALI-Bus 105 gemessen wird. Ist die Spannung an dem DALI-Bus 105 auch bei abgeschalteter DALI-Stromversorgung 103 vorhanden, so liegt eine Verbindung mit dem externen DALI-Bus 107 vor und die DALI-Stromversorgung 103 bleibt abgeschaltet. Ist keine Spannung an dem DALI-Bus 105 vorhanden, wird die DALI-Stromversorgung 103 wieder eingeschaltet.

Eine alternative Möglichkeit zur Bestimmung der Information, ob eine Spannung an dem DALI-Bus 107 anliegt, besteht darin, den DALI-Bus 107 über einen Gleichrichter 108 mit der DALI-Stromversorgung 103 zu verbinden. Somit kann die DALI-Stromversorgung 103 erkennen, ob der DALI-Bus 107 angeschlossen ist und von einer externen Stromversorgung betrieben wird. In diesem Fall wird die DALI-Stromversorgung 103 abgeschaltet bzw. von dem DALI-Bus 105 getrennt. Die DALI-Stromversorgung 103 kann wieder zugeschaltet bzw. eine Verbindung zu dem DALI-Bus 105 kann hergestellt werden, wenn keine Spannung an dem DALI-Bus 107 anliegt.

Somit kann die Leuchte 101 nahtlos an ein übergeordnetes DALI-System angeschlossen und von diesem gesteuert werden. Die Leuchte 101 erkennt selbstständig, dass ein solches übergeordnetes DALI-System angeschlossen ist und die Stromversorgung des DALI-Busses 105 über eine externe Stromversorgung erfolgt und dass somit die eigene DALI-Stromversorgung 103 inaktiv geschaltet wird bzw. von dem DALI-Bus 105 getrennt wird.

Damit kann die Leuchte 101 in dem Betriebsmodus "Einzelleuchte" ohne Verbindung zu einem übergeordneten DALI-System betrieben werden. Die DALI-Stromversorgung 103 stellt in diesem Fall die Versorgung des DALI-Busses 105 sicher. Die Leuchte 101 kann aber auch als Teil eines übergeordneten DALI-Systems angesteuert werden; in diesem Fall ist die DALI-Stromversorgung 103 inaktiv. Damit versorgt die DALI-Stromversorgung 103 den DALI-Bus 105 nur solange wie über den DALI-Bus 107 keine DALI-Spannung in die Leuchte 101 eingespeist wird.

In dem Betriebsmodus "Einzelleuchte" kann vorteilhaft über das DALI-Steuergerät 104 sowie Eingabemittel und/oder Sensoren lokal das Licht gesteuert werden. Hierzu werden z.B. Broadcast-Nachrichten von dem DALI-Steuergerät 104 an das mindestens eine elektronische Betriebsgerät 102 übermittelt.

Optional kann für den Betriebsmodus "Einzelleuchte" das DALI-Steuergerät 104 über den Zustand der DALI-Stromversorgung 103 informiert werden; dies ist in Fig.1 durch eine gestrichelte Linie zwischen dem DALI-Steuergerät 104 und der DALI-Stromversorgung 103 angedeutet.

Ist die Leuchte 101 über den DALI-Bus 107 mit einem übergeordneten DALI-Steuergerät verbunden, so stehen das mindestens eine elektronische Betriebsgerät 102 als auch das DALI-Steuergerät 104 als Komponenten zur Einbindung in die übergeordnete Steuerung zur Verfügung.

Bei einem Ausfall der Versorgungsspannung an dem DALI-Bus 107 (die Leuchte 101 ist in eine übergeordnete Steuerung eingebunden), können z.B. vorübergehend das Steuergerät 104 und die DALI-Stromversorgung 103 einen Auslieferungszustand einnehmen und Broadcast-Nachrichten an das mindestens eine elektronische Betriebsgerät 102 versenden, um die Lampen entsprechend anzusteuern.

**Fig.2** zeigt ein schematisches Ablaufdiagramm mit Schritten eines Verfahrens, um zu bestimmen, ob an dem DALI-Bus 107 eine Spannung anliegt. Die verwendeten Bezugszeichen beziehen sich auch auf Fig.1.

In einem Schritt 201 wird die DALI-Stromversorgung 103 unterbrochen und in einem Schritt 202 wird die Spannung an dem DALI-Bus 105 gemessen. Ist die Spannung an dem DALI-Bus 105 größer 0 (siehe Schritt 203), so kann gefolgert werden, dass eine Verbindung über eine zentrale Steuereinheit anhand des spannungsführenden DALI-Busses 107 besteht, die DALI-Stromversorgung 103 bleibt abgeschaltet (siehe Schritt 204). Ist die Spannung an dem DALI-Bus 105 im (Wesentlichen) gleich 0, so wird zu einem Schritt 205 verzweigt, die DALI-Stromversorgung 103 wird wieder eingeschaltet. In einem nachfolgenden Schritt 206 wird eine vorgegebene Zeitdauer abgewartet ehe wieder zu dem Schritt 201 verzweigt wird.

Eine Alternative besteht darin, unmittelbar die Spannung an dem DALI-Bus 107 zu messen und auszuwerten. In dem Fall wird der Schritt 204 erreicht, falls die Messung eine Spannung an dem DALI-Bus 107 feststellt (die DALI-Stromversorgung 103 wird daraufhin abgeschaltet). Im anderen Fall kann regelmäßig, z.B. periodisch, die Messung an dem DALI-Bus 107 durchgeführt werden, wobei die DALI-Stromversorgung 103 aktiv bleibt solange keine Spannung an dem DALI-Bus 107 anliegt.

### Bezugszeichenliste:

- 101: Leuchte
- 102: elektronisches Betriebsgerät
- 103: DALI-Stromversorgung
- 104: (DALI-)Steuergerät
- 105: DALI-Bus
- 106: Trennungseinheit (z.B. Gleichrichter)
- 107: DALI-Bus (extern)
- 108: Gleichrichter (Detektionseinheit)

## Patentansprüche

1. Gerät für eine Lampenanwendung, aufweisend:
- mindestens ein elektronisches Betriebsgerät (102),
- einen internen DALI-Bus (105) zur Verbindung mit dem mindestens einen elektronischen Betriebsgerät (102),
- eine DALI-Stromversorgung (103) zur Speisung des internen DALI-Busses (105),
- ein DALI-Steuergerät (104) zur Ansteuerung des Mindestens einen elektronischen Betriebsgeräts (102) über den internen DALI-Bus (105),
- einen externen DALI-Bus (107), an den ein externes Signal zur Ansteuerung des mindestens einen elektronischen Betriebsgeräts (102) anlegbar ist, **dadurch gekennzeichnet, dass**
- das Gerät ferner eine Trennungseinheit (106) zur Verbindung des internen DALI-Busses (105) mit dem externen DALI-Bus (107) aufweist,
- die DALI-Stromversorgung (103) oder das DALI-Steuergerät (104) eingerichtet sind, eine Spannung am externen DALI-Bus (107) zu detektieren, und
- das Gerät eingerichtet ist, die Speisung des internen DALI-Busses (105) durch die DALI-Stromversorgung (103) abzuschalten, sobald eine Spannung am externen DALI-Bus (107) anliegt, so dass das mindestens eine elektronische Betriebsgerät (102) vom externen Signal über den externen DALI-BUS (107) angesteuert wird.

2. Gerät nach Anspruch 1, wobei die DALI-Stromversorgung (103) oder das DALI-Steuergerät (104) eingerichtet ist, die Spannung am externen DALI-Bus (107) während eines Zeitintervalls in dem die Speisung des internen DALI-Busses (105) durch die DALI-Stromversorgung (103) abgeschaltet ist, zu detektieren.

3. Gerät nach einem der vorhergehenden Ansprüche, bei dem die Trennungseinheit (106) ein Gleichrichter ist, mit dem der externe DALI-Bus (107) verbunden ist.

4. Gerät nach Anspruch 3, wobei das Gerät ferner eine Detektionseinheit (108) aufweist, die zwischen der DALI-Stromversorgung (103) und dem externen DALI-Bus (107) verbunden ist, wobei die die DALI-Stromversorgung (103) eingerichtet ist, die Spannung am externen DALI-Bus (107) durch die Detektionseinheit (108) zu detektieren.

5. Gerät nach einem der vorhergehenden Ansprüche, bei dem das DALI-Steuergerät (104) mindestens ein Eingabemittel und/oder mindestens einen Sensor aufweist.

6. Gerät nach einem der vorhergehenden Ansprüche, bei dem die Spannung am externen DALI-Bus (107) ein DALI-Signal eines separaten DALI-Steuergeräts ist.

7. Gerät nach einem der vorhergehenden Ansprüche, bei dem das Gerät eine Leuchte (101) ist.

8. Verfahren zur Ansteuerung eines Geräts für eine Lampenanwendung nach einem der Ansprüche 1 bis 7, mit folgenden Schritten:
- Ansteuern des mindestens einen elektronischen Betriebsgerätes (102) mittels des DALI-Steuergerätes (104) über den internen DALI-Bus (105),
- Prüfen durch die DALI-Stromversorgung (103) oder das DALI-Steuergerät (104)ob eine Spannung am externen DALI-Bus (107) anliegt,
- Abschalten der Speisung des internen DALI-Busses (105) durch die DALI-Stromversorgung (103), falls an dem externen DALI-Bus des Geräts eine Spannung detektiert wird,
- Ansteuern (204) des mindestens einen elektronischen Betriebsgeräts (102) über den externen DALI-Bus (107).

9. Verfahren nach Anspruch 8, bei dem die Spannung am externen DALI-Bus (107) durch die DALI-Stromversorgung (103) oder das DALI-Steuergerät (104) detektiert wird, indem die Speisung des internen DALI-Busses (105) durch die DALI-Stromversorgung (103) abgeschaltet wird (201) und geprüft wird, ob die Spannung am externen DALI-Bus (107) anliegt (202, 203).

10. Verfahren nach Anspruch 9, bei dem, sofern die Spannung am externen DALI-Bus (107) nicht anliegt, die Speisung des internen DALI-Busses (105) durch die DALI-Stromversorgung (103) wieder eingeschaltet wird (205) und eine vorgegebene Zeitdauer abgewartet wird (206) ehe die Speisung des internen DALI-Busses (105) durch die DALI-Stromversorgung (103) erneut abgeschaltet wird (201) und geprüft wird, ob die Spannung am externen DALI-Bus (107) anliegt (202, 203).

11. Verfahren nach einem der Ansprüche 9 oder 10, bei dem die Speisung des internen DALI-Busses (105) durch die DALI-Stromversorgung (103) abgeschaltet bleibt sofern die Spannung am externen DALI-Bus (107) anliegt (203, 204) .

12. Verfahren nach Anspruch 11, bei dem bei einem Ausfall der Spannung am externen DALI-Bus (107) die Speisung des internen DALI-Busses (105) durch die DALI-Stromversorgung (103) eingeschaltet wird.

13. Verfahren nach Anspruch 8, bei dem die Spannung am externen DALI-Bus (107) direkt vor der Trennungseinheit (106) des Geräts detektiert wird.

## Claims

1. Apparatus for use in a lamp, having:
- at least one electronic operating apparatus (102),
- an internal DALI bus (105) for connection to the at least one electronic operating apparatus (102),
- a DALI power supply (103) for supplying the internal DALI bus (105),
- a DALI control apparatus (104) for controlling the at least one electronic operating apparatus (102) via the internal DALI bus (105),
- an external DALI bus (107) to which an external signal for controlling the at least one electronic operating apparatus (102) can be applied,
**characterized in that**
- the apparatus also has an isolation unit (106) for connecting the internal DALI bus (105) to the external DALI bus (107),
- the DALI power supply (103) or the DALI control apparatus (104) is set up to detect a voltage on the external DALI bus (107), and
- the apparatus is set up to switch off the supply for the internal DALI bus (105) by the DALI power supply (103) as soon as a voltage is present on the external DALI bus (107), with the result that the at least one electronic operating apparatus (102) is controlled by the external signal via the external DALI bus (107).

2. Apparatus according to Claim 1, the DALI power supply (103) or the DALI control apparatus (104) being set up to detect the voltage on the external DALI bus (107) during an interval of time in which the supply for the internal DALI bus (105) by the DALI power supply (103) is switched off.

3. Apparatus according to one of the preceding claims, in which the isolation unit (106) is a rectifier to which the external DALI bus (107) is connected.

4. Apparatus according to Claim 3, the apparatus also having a detection unit (108) which is connected between the DALI power supply (103) and the external DALI bus (107), the DALI power supply (103) being set up to detect the voltage on the external DALI bus (107) by means of the detection unit (108).

5. Apparatus according to one of the preceding claims, in which the DALI control apparatus (104) has at least one input means and/or at least one sensor.

6. Apparatus according to one of the preceding claims, in which the voltage on the external DALI bus (107) is a DALI signal from a separate DALI control apparatus.

7. Apparatus according to one of the preceding claims, in which the apparatus is a luminaire (101).

8. Method for controlling an apparatus for use in a lamp according to one of Claims 1 to 7, having the following steps of:
- controlling the at least one electronic operating apparatus (102) by means of the DALI control apparatus (104) via the internal DALI bus (105),
- checking, by means of the DALI power supply (103) or the DALI control apparatus (104), whether a voltage is present on the external DALI bus (107),
- switching off the supply for the internal DALI bus (105) by the DALI power supply (103) if a voltage is detected on the external DALI bus of the apparatus,
- controlling (204) the at least one electronic operating apparatus (102) via the external DALI bus (107).

9. Method according to Claim 8, in which the voltage on the external DALI bus (107) is detected by the DALI power supply (103) or the DALI control apparatus (104) by virtue of the supply for the internal DALI bus (105) by the DALI power supply (103) being switched off (201) and a check being carried out in order to determine whether the voltage is present (202, 203) on the external DALI bus (107).

10. Method according to Claim 9, in which, if the voltage is not present on the external DALI bus (107), the supply for the internal DALI bus (105) by the DALI power supply (103) is switched on (205) again and a predefined period is awaited (206) before the supply for the internal DALI bus (105) by the DALI power supply (103) is switched off (201) again and a check is carried out in order to determine whether the voltage is present (202, 203) on the external DALI bus (107).

11. Method according to either of Claims 9 and 10, in which the supply for the internal DALI bus (105) by the DALI power supply (103) remains switched off if the voltage is present (203, 204) on the external DALI bus (107).

12. Method according to Claim 11, in which, in the event of absence of the voltage on the external DALI bus (107), the supply for the internal DALI bus (105) by the DALI power supply (103) is switched on.

13. Method according to Claim 8, in which the voltage on the external DALI bus (107) is detected directly upstream of the isolation unit (106) of the apparatus.

## Revendications

1. Appareil destiné à être utilisé pour une lampe, comportant :
- au moins un appareil électronique pour le fonctionnement (102),
- un bus DALI interne (105) prévu pour être connecté audit au moins un appareil électronique pour le fonctionnement (102),
- une alimentation électrique DALI (103) pour alimenter le bus DALI interne (105),
- un appareil de commande DALI (104) pour commander le au moins un appareil électronique pour le fonctionnement (102) via le bus DALI interne (105),
- un bus DALI externe (107) auquel peut être appliqué un signal externe servant à commander le au moins un appareil électronique pour le fonctionnement (102),
**caractérisé en ce que**
- l'appareil comporte en outre une unité de séparation (106) servant à connecter le bus DALI interne (105) au bus DALI externe (107),
- l'alimentation électrique DALI (103) ou l'appareil de commande DALI (104) est adapté(e) pour détecter une tension au bus DALI externe (107), et
- l'appareil est adapté pour déconnecter l'alimentation du bus DALI interne (105) par l'alimentation électrique DALI (103) dès lors qu'une tension est appliquée au bus DALI externe (107), de sorte que le au moins un appareil électronique pour le fonctionnement (102) est commandé par le signal externe via le bus DALI externe (107).

2. Appareil selon la revendication 1, l'alimentation électrique DALI (103) ou l'appareil de commande DALI (104) étant adapté(e) pour détecter la tension au bus DALI externe (107) pendant un intervalle de temps durant lequel l'alimentation du bus DALI interne (105) par l'alimentation électrique DALI (103) est déconnectée.

3. Appareil selon l'une des revendications précédentes, dans lequel l'unité de séparation (106) est un redresseur auquel le bus DALI externe (107) est connecté.

4. Appareil selon la revendication 3, l'appareil comportant en outre une unité de détection (108), connectée entre l'alimentation électrique DALI (103) et le bus DALI externe (107), l'alimentation électrique DALI (103) étant adaptée pour détecter la tension au bus DALI externe (107) par l'unité de détection (108).

5. Appareil selon l'une des revendications précédentes, dans lequel l'appareil de commande DALI (104) comporte au moins un moyen d'entrée et/ou au moins un capteur.

6. Appareil selon l'une des revendications précédentes, dans lequel la tension au bus DALI externe (107) est un signal DALI d'un appareil de commande DALI séparé.

7. Appareil selon l'une des revendications précédentes, ledit appareil étant un appareil d'éclairage (101).

8. Procédé de commande d'un appareil destiné à être utilisé pour une lampe selon l'une des revendications 1 à 7, comprenant les étapes suivantes :
- commander le au moins un appareil électronique pour le fonctionnement (102) au moyen de l'appareil de commande DALI (104) via le bus DALI interne (105),
- vérifier par l'alimentation électrique DALI (103) ou l'appareil de commande DALI (104) si une tension est appliquée au bus DALI externe (107),
- déconnecter l'alimentation du bus DALI interne (105) par l'alimentation électrique DALI (103) si une tension est détectée au bus DALI externe de l'appareil,
- commander (204) le au moins un appareil électronique pour le fonctionnement (102) via le bus DALI externe (107).

9. Procédé selon la revendication 8, dans lequel la tension au bus DALI externe (107) est détectée par l'alimentation électrique DALI (103) ou l'appareil de commande DALI (104) en déconnectant (201) l'alimentation du bus DALI interne (105) par l'alimentation électrique DALI (103) et en vérifiant si la tension est appliquée (202, 203) au bus DALI externe (107).

10. Procédé selon la revendication 9, dans lequel, dès lors que la tension n'est pas appliquée au bus DALI externe (107), l'alimentation du bus DALI interne (105) par l'alimentation électrique DALI (103) est reconnectée (205), et on attend (206) qu'un temps prédéterminé s'écoule avant de déconnecter (201) à nouveau l'alimentation du bus DALI interne (105) par l'alimentation électrique DALI (105) et de vérifier si la tension est appliquée (202, 203) au bus DALI externe (107).

11. Procédé selon l'une des revendications 9 ou 10, dans lequel l'alimentation du bus DALI interne (105) par l'alimentation électrique DALI (103) demeure déconnectée dès lors que la tension est appliquée (203, 204) au bus DALI externe (107).

12. Procédé selon la revendication 11, dans lequel, en cas d'absence de tension au bus DALI externe (107), l'alimentation du bus DALI interne (105) par l'alimentation électrique DALI (103) est connectée.

13. Procédé selon la revendication 8, dans lequel la tension au bus DALI externe (107) est détectée immédiatement avant l'unité de séparation (106) de l'appareil.
